# FASCICULE DE BREVET EUROPEEN

(11) **EP 4 464 642 B1**
(45) Date de publication et mention de la délivrance du brevet: **03.06.2026**
(21) Numéro de dépôt: 23173407.0
(22) Date de dépôt: 15.05.2023
(51) Int. Cl.: B66F 9/065, B66F 17/00

(54) **COMMANDE EN VITESSE D'UNE MACHINE DE MANUTENTION**
GESCHWINDIGKEITSSTEUERUNG EINER HANDHABUNGSMASCHINE
SPEED CONTROL OF A HANDLING MACHINE

(43) Date de publication de la demande: 20.11.2024
(73) Titulaire: MANITOU BF, 44150 Ancenis (FR)
(72) Inventeur: MAILLAULT, Fabien, 44150 ANCENIS (FR)
(74) Mandataire: Loyer & Abello

(56) Documents cités:
- EP-A1- 3 431 435
- EP-A1- 3 702 312
- WO-A1-2012/065157

## Description

### Domaine technique

L'invention concerne le domaine des machines de manutention, en particulier la commande en vitesse d'un bras de manutention de telles machines de manutention.

### Arrière-plan technologique

Dans le domaine des machines de manutention, certains pays ont décidé d'adopter des normes imposant aux constructeurs des exigences particulières en matière de surveillance et de contrôle de la stabilité de la machine en service. Les forces en jeu dans la stabilité d'une machine de manutention en service impliquent à la fois des forces gravitationnelles aussi appelées charges statiques, à savoir les poids du bras de manutention, de la charge utile, du corps principal et/ou d'autres éléments de la machine ; et des forces inertielles aussi appelées charges dynamiques, à savoir des accélérations trans mises entre le bras de manutention, la charge utile, le corps principal et/ou d'autres éléments de la machine du fait des mouvements effectués en service, notamment les mouvements du bras de manutention et de la charge utile par rapport au corps principal.

Une limitation des forces inertielles peut être intrinsèquement obtenue en restreignant la vitesse de mouvement des organes de la machine. Ainsi, la norme européenne EN 1459:1998 intitulée «Sécurité des chariots de manutention, Chariots automoteurs à portée variable » impose de restreindre la vitesse de descente maximale du bras de manutention. En particulier, cette norme prévoit de limiter cette vitesse de sorte que l'arrêt soudain du bras de manutention chargé de la charge utile maximale ne puisse pas provoquer un basculement de la machine, tout en tolérant un soulèvement temporaire des roues arrière de la machine.

Toutefois, imposer une limitation permanente de la vitesse s'opposerait à l'objectif d'efficacité de travail qui est recherché dans le domaine des machines de manutention. Une limitation permanente de la vitesse ne peut donc pas constituer une solution générale satisfaisante au problème de la surveillance et du contrôle de la stabilité des machines en service.

Le document EP 3 431 435 A1 divulgue le préambule des revendications 1 et 12.

### Résumé

Une idée à la base de l'invention consiste à proposer des procédés de contrôle de la vitesse du bras de manutention qui soient adaptés aux différentes phases de fonctionnement de la machine et aux conditions de stabilité qui prévalent à chaque instant. Pour cela, une autre idée à la base de cette invention est de fournir une machine de manutention dans laquelle la vitesse du bras de manutention est plafonnée à une vitesse maximale prenant en compte les forces inertielles et gravitationnelles auxquelles est soumis le bras de manutention.

L'invention propose une machine de manutention comprenant :
un corps principal,
un bras de manutention monté sur ledit corps principal et déplaçable en rotation autour d'un axe de rotation horizontal,
un actionneur configuré pour dresser et abaisser ledit bras de manutention ;
un organe d'actionnement configuré pour émettre une demande de vitesse de déplacement du bras de manutention,
un détecteur de basculement configuré pour produire un signal relatif à un moment de basculement appliqué au corps principal autour d'un axe de basculement de ladite machine de manutention,
un dispositif de détection de vitesse configuré pour déterminer une vitesse de déplacement du bras de manutention, et
une unité de commande configurée pour recevoir les signaux du détecteur de basculement, de l'organe d'actionnement et du dispositif de détection de vitesse et pour :
   déterminer une consigne de vitesse maximale, et
   lorsque la demande de vitesse de déplacement est supérieure à ladite consigne de vitesse maximale, piloter ledit actionneur de manière que la vitesse de déplacement du bras de manutention ne dépasse pas la consigne de vitesse maximale,
   dans laquelle l'unité de commande est configurée pour déterminer consigne de vitesse maximale en fonction d'une vitesse de variation du signal relatif au moment de basculement et de la vitesse de déplacement du bras de manutention.

En particulier, la consigne de vitesse maximale tient compte de la vitesse de variation du signal relatif au moment de basculement par rapport à la vitesse de déplacement du bras de manutention.

Une telle machine est avantageuse en ce qu'elle permet de restreindre la vitesse de déplacement du bras de manutention à une vitesse maximale dépendante de la vitesse de variation du signal relatif au moment de basculement. Ainsi, la vitesse maximale déterminée limite les forces inertielles susceptibles d'agir sur la machine de manutention. Cette restriction de vitesse de déplacement à une vitesse maximale permet d'approcher de près des positions du bras de manutention engendrant un risque de basculement sans déstabiliser la machine.

Selon un autre aspect de l'invention, il est proposé un procédé de commande d'une machine de manutention comprenant un corps principal et un bras de manutention monté sur ledit corps principal et déplaçable en rotation autour d'un axe de rotation horizontal et un actionneur pour dresser et abaisser le bras de manutention, ledit procédé comprenant des étapes pour :
acquérir une demande de vitesse de déplacement du bras de manutention en provenance d'un organe d'actionnement de la machine de manutention,
déterminer un signal relatif à un moment de basculement appliqué au corps principal autour d'un axe de basculement de ladite machine de manutention,
déterminer une vitesse de déplacement du bras de manutention,
déterminer une consigne de vitesse maximale,
lorsque la demande de vitesse de déplacement est supérieure à ladite consigne de vitesse maximale, piloter ledit actionneur de manière que la vitesse de déplacement du bras de manutention ne dépasse pas la consigne de vitesse maximale,
ledit procédé comprenant en outre une étape pour déterminer consigne de vitesse maximale en fonction d'une vitesse de variation du signal relatif au moment de basculement et de la vitesse de déplacement du bras de manutention.

Le procédé de commande peut être réalisé par une unité de commande comprise dans la machine de manutention.

Selon des modes de réalisation avantageux, une telle machine ou un tel procédé peut présenter une ou plusieurs des caractéristiques suivantes.

L'actionneur de la machine de manutention peut être réalisé de différentes façons. Selon un mode de réalisation, ledit actionneur est un actionneur de levage, par exemple du type hydraulique ou électrique, relié d'une part au bras de manutention et d'autre part au corps principal et est configuré pour déplacer le bras de manutention en rotation autour de l'axe de rotation en vue d'effectuer des mouvements vers le haut et vers le bas.

Selon un mode de réalisation, l'actionneur comporte un actionneur hydraulique et un dispositif à débit variable pour régler un débit hydraulique à fournir à l'actionneur hydraulique.

Le dispositif de détection de vitesse peut être réalisé selon différentes manières. Selon un mode de réalisation, le dispositif de détection de vitesse comprend un capteur d'angle configuré pour déterminer un angle d'inclinaison du bras de manutention par rapport à un plan horizontal ou par rapport au corps principal de la machine de manutention. Le capteur d'angle peut être agencé au niveau de l'axe de rotation. Selon un mode de réalisation, le capteur d'angle peut être un inclinomètre. Alternativement, le capteur d'angle peut être un capteur agencé sur une pièce mobile couplée au bras de manutention. Un tel capteur peut être configuré pour déterminer une course d'actionnement l'actionneur de levage.

Selon un mode de réalisation, le dispositif de détection de vitesse comprend des moyens de traitement de signal configurés pour déterminer la vitesse de déplacement à partir de mesures successives de l'angle d'inclinaison du bras de manutention. Selon un autre mode de réalisation, le dispositif de détection de vitesse comporte un capteur de vitesse qui mesure directement la vitesse du bras de manutention tel qu'un capteur de vitesse angulaire ou linéaire. Selon un mode de réalisation, l'actionneur comporte un actionneur hydraulique et la machine comporte en outre des moyens de mesure pour mesurer le débit hydraulique en tant qu'information de vitesse de déplacement.

L'organe d'actionnement peut être configuré pour piloter manuellement le bras de manutention par un utilisateur de la machine de manutention. L'organe d'actionnement peut être réalisé de différentes manières, par exemple sous la forme d'un levier basculant, d'une molette de commande, d'un bouton rotatif, d'un écran tactile, ou autre. Selon un mode de réalisation, l'organe d'actionnement est relié à l'unité de commande par un ou des capteurs équipant ledit organe d'actionnement pour fournir un signal de demande de vitesse de déplacement à l'unité de commande sous la forme d'un signal électrique, hydraulique ou mécanique, représentatif d'une vitesse de déplacement à exécuter par le bras de manutention. Ce ou ces capteurs pouvant de manière non limitative être des commutateurs, des potentiomètres ou capteurs à effet hall.

Le détecteur de basculement peut être réalisé de différentes manières. Selon un mode de réalisation, le bras de manutention présente une extrémité opposée audit axe de rotation horizontal et le corps principal est monté sur des roues portées par des essieux, et
le détecteur de basculement comprend un extensomètre agencé au niveau d'un essieu opposé à l'extrémité du bras de manutention,
et le signal relatif au moment de basculement est un signal relatif à une déformation de l'essieu opposé à l'extrémité du bras de manutention.

Selon un mode de réalisation, le détecteur de basculement comprend un capteur de pression agencé au niveau de l'actionneur, le signal relatif à un moment de basculement étant un signal relatif à une charge appliquée au niveau de l'actionneur.

Selon un mode de réalisation, le détecteur de basculement comprend plusieurs capteurs mesurant plusieurs grandeurs physiques, en particulier relatives à une charge portée par le bras de manutention et/ou à une position du bras de manutention. Selon ce mode de réalisation, le détecteur de basculement est configuré pour déterminer le signal relatif à un moment de basculement en fonction desdites grandeurs physiques.

L'unité de commande peut être configurée pour déterminer la consigne de vitesse maximale de nombreuses manières. Selon un mode de réalisation, l'unité de commande est configurée pour déterminer la consigne de vitesse maximale en fonction d'une composante dynamique qui est déterminée en fonction de la vitesse de variation du signal relatif au moment de basculement et de la vitesse de déplacement du bras de manutention et d'une composante statique.

Selon un mode de réalisation, l'unité de commande est configurée pour déterminer un instant initial de déplacement auquel la vitesse de déplacement est nulle, et une vitesse maximale de départ en fonction d'une durée écoulée depuis l'instant initial. Dans ce cas, l'unité de commande est configurée pour déterminer la consigne de vitesse maximale de manière qu'elle ne dépasse pas la vitesse maximale de départ. Selon un mode de réalisation, la vitesse maximale de départ est calculée de manière que sa variation ne dépasse pas une accélération maximale prédéterminée.

Selon un mode de réalisation, l'unité de commande est configurée pour :
déterminer la consigne de vitesse maximale à une pluralité d'instants successifs, au cours d'un déplacement du bras de manutention, et
ignorer une consigne de vitesse maximale déterminée à un instant ultérieur qui est inférieure à la consigne de vitesse maximale déterminée à un instant antérieur de sorte que l'actionneur soit piloté avec des consignes de vitesse maximale successives qui sont croissantes au cours du déplacement. Ainsi, les consignes de vitesse maximale n'entravent pas l'efficacité de travail recherché dans le domaine de telles machines. L'unité de commande permet ainsi d'assurer une stabilité de la machine de manutention par une restriction de la vitesse de déplacement sans que cette restriction soit trop limitative et donc réductrice des performances de la machine de manutention.

L'unité de commande peut déterminer la composante dynamique et la composante statique de différentes façons. Selon un mode de réalisation, l'unité de commande est configurée pour :
sélectionner la composante statique en fonction d'un coefficient de risque statique minimal, et
sélectionner la composante dynamique en fonction de l'écart entre le coefficient de risque statique minimal et un coefficient de risque statique maximal.

En particulier, le coefficient de risque statique minimal et le coefficient de risque statique maximal sont préalablement stockés dans une table ou une base de données.

Selon un mode de réalisation, l'unité de commande est configurée pour déterminer un coefficient de risque dynamique en fonction de la vitesse de variation du signal relatif au moment de basculement et de la vitesse de déplacement du bras de manutention.

En particulier, le coefficient de risque dynamique est préalablement déterminé et stocké dans une table ou une base de données en fonction de la vitesse de variation du signal relatif au moment de basculement et de la vitesse de déplacement du bras de manutention.

Selon un mode de réalisation, le coefficient de risque dynamique présente une première valeur correspondant à une première valeur de la vitesse de variation du signal relatif au moment de basculement et à une première valeur de la vitesse de déplacement du bras de manutention, et une deuxième valeur correspondant à une deuxième valeur de la vitesse de variation du signal relatif au moment de basculement et à la première valeur de la vitesse de déplacement du bras de manutention. Dans ce cas, la première valeur de la vitesse de variation du signal relatif au moment de basculement est inférieure à la deuxième valeur de la vitesse de variation du signal relatif au moment de basculement, et la première valeur du coefficient de risque dynamique est inférieure à la deuxième valeur du coefficient de risque dynamique.

En d'autres termes, le coefficient de risque dynamique présente une évolution croissante lorsque pour une même valeur de la vitesse de déplacement, la vitesse de variation du signal relatif au moment de basculement augmente.

Selon un mode de réalisation, le coefficient de risque dynamique présente une troisième valeur correspondant à la première valeur de la vitesse de variation du signal relatif au moment de basculement et à une deuxième valeur de la vitesse de déplacement du bras de manutention. Dans ce cas, la première valeur de la vitesse de déplacement du bras de manutention est inférieure à la deuxième valeur de la vitesse de déplacement du bras de manutention, et la troisième valeur du coefficient de risque dynamique est inférieure à la première valeur du coefficient de risque dynamique.

En d'autres termes, le coefficient de risque dynamique présente une évolution croissante lorsque pour une même valeur de la vitesse de variation du signal relatif au moment de basculement, la vitesse de déplacement diminue.

Selon un mode de réalisation, la consigne de vitesse maximale est fonction d'un coefficient de risque final déterminé par la composante statique et la composante dynamique. En particulier, la consigne de vitesse maximale diminue lorsque le coefficient de risque final augmente. L'unité de commande peut être configurée pour déterminer le coefficient de risque final de sorte à vérifier l'équation suivante : ${R}_{f} = {Rs}_{min} + \left({Rs}_{max}-{Rs}_{min}\right) \times Rd / 100$
R_{f} étant le coefficient de risque final, Rsₘᵢₙ étant le coefficient de risque statique minimal,
Rsₘₐₓ étant le coefficient de risque statique maximal et Rd étant le coefficient de risque dynamique.

Dans ce mode de réalisation, le facteur *Rsₘᵢₙ* représente la composante statique et le facteur (*Rsₘₐₓ* - *Rsₘᵢₙ*) × *Rd* / 100 représente la composante dynamique.

Selon un mode de réalisation, la vitesse de déplacement est une vitesse de descente du bras de manutention.

Une telle machine de manutention peut notamment être réalisée sous la forme de chariot à bras télescopique, chariot élévateur, grue de levage, pelleteuse mécanique, chargeuse à godet ou autre. Le bras de manutention peut être en outre orientable autour d'un axe vertical du corps principal.

Selon un mode de réalisation, le procédé comporte une étape pour déterminer la consigne de vitesse maximale en fonction d'une composante statique et d'une composante dynamique déterminée en fonction de la vitesse de variation du signal relatif au moment de basculement et de la vitesse de déplacement du bras de manutention.

Selon un mode de réalisation, le procédé comporte une détermination d'un instant initial de déplacement auquel la vitesse de déplacement est nulle, et une vitesse maximale de départ en fonction d'une durée écoulée depuis l'instant initial. Selon ce mode de réalisation, la consigne de vitesse maximale est déterminée de manière qu'elle ne dépasse pas la vitesse maximale de départ.

Selon un mode de réalisation, le procédé comporte :
déterminer la consigne de vitesse maximale à une pluralité d'instants successifs, au cours d'un déplacement du bras de manutention, et
ignorer une consigne de vitesse maximale déterminée à un instant ultérieur qui est inférieure à la consigne de vitesse maximale déterminée à un instant antérieur de sorte que l'actionneur soit piloté avec des consignes de vitesse maximale successives qui sont croissantes au cours du déplacement.

### Brève description des figures

L'invention sera mieux comprise, et d'autres buts, détails, caractéristiques et avantages de celle-ci apparaîtront plus clairement au cours de la description suivante de plusieurs modes de réalisation particuliers de l'invention, donnés uniquement à titre illustratif et non limitatif, en référence aux dessins annexés.
[fig.1] la figure 1 est une représentation schématique d'une machine de manutention sous la forme d'un chariot élévateur.
[fig.2] la figure 2 est une représentation d'un détecteur de basculement pouvant être mis en œuvre par la machine de manutention de la figure 1.
[fig.3] la figure 3 est une représentation schématique d'un procédé de commande de la vitesse pouvant être mis en œuvre dans la machine de manutention de la figure 1.
[fig.4] la figure 4 est une représentation schématique d'un procédé de détermination d'une consigne de vitesse maximale pouvant être mis en œuvre dans la machine de manutention de la figure 1.
[fig.5] la figure 5 est une représentation schématique d'un procédé de détermination d'une consigne de vitesse maximale en fonction d'une composante statique et une composante dynamique pouvant être mis en œuvre dans la machine de manutention de la figure 1.
[fig.6] la figure 6 est une représentation schématique d'une relation entre la composante dynamique de la consigne de vitesse maximale et la vitesse de variation du signal relatif au moment de basculement et la vitesse du bras de manutention pouvant être utilisé dans le procédé de la figure 5.
[fig.7] la figure 7 est une représentation schématique d'une relation entre un coefficient de risque final et la consigne de vitesse maximale, pouvant être utilisé dans le procédé de la figure 5.

### Description des modes de réalisation

Dans la figure 1, une machine de manutention 1, du type chariot élévateur, est représentée. La machine de manutention 1 comprend un châssis 2 supporté sur le sol par l'intermédiaire d'un essieu avant 3 et un essieu arrière 4. La machine de manutention 1 comprend un bras de manutention 6, par exemple du type télescopique, monté sur le châssis 2 et orientable autour d'un axe de rotation 7, horizontal par rapport au châssis 2. Le bras de manutention 6 comprend un porte charge 14 articulé au bras de manutention 6 par la liaison 15 et configuré pour porter une charge utile 9.

Le bras de manutention 6 est déplaçable en rotation par un vérin 8 relié au châssis 2 et au bras de manutention 6. Le vérin 8 permet de déplacer le bras de manutention 6 vers le haut et vers le bas autour de l'axe horizontal 7.

La position du bras de manutention 6, et par dérivation sa vitesse de déplacement, peuvent être mesurées par un capteur de position 18. Par exemple, ce capteur de position 18 peut comprendre un inclinomètre configuré pour mesurer un angle d'inclinaison du bras de manutention 6 par rapport au châssis 2. La vitesse de déplacement, en particulier de rotation, du bras de manutention 6 peut être déterminée à partir de mesures d'inclinaisons successives du bras de manutention 6 par des moyens de traitement compris dans le capteur de position 18. Alternativement, la vitesse de déplacement, en particulier de rotation, du bras de manutention 6 est mesurée directement par un capteur de vitesse ou par mesure d'un débit hydraulique d'alimentation du vérin 8.

La figure 1 montre le bras de manutention 6 portant la charge utile 9 dans une position haute en trait continu et dans plusieurs positions plus basses en trait interrompu. Le moment de basculement statique exercé par le bras de manutention 6 dans la direction avant augmente à mesure que sa position descend vers l'horizontale.

Pour mesurer un signal représentatif de ce moment de basculement, un détecteur de basculement peut être prévu dans la machine de manutention 1. La figure 1 illustre schématiquement un détecteur de basculement 11 agencé du côté de l'essieu arrière 4.

La figure 2 illustre un exemple de réalisation du détecteur de basculement 11. Dans la figure 2, l'essieu arrière 4 de la machine de manutention 1 comprend deux bras de support de roue 60 portant des roues arrière 62. Chaque bras de support de roue 60 comprend un extensomètre 61 configuré pour mesurer une déformation en traction dudit bras de support de roue 60 dans une direction perpendiculaire audit bras 60. Alternativement, les extensomètres 61 sont configurés pour mesurer une déformation en flexion du bras de support de roue 60, en particulier une variation de longueur entre deux bornes espacées sur le bras de support de roue 60. Les signaux de mesure des extensomètres 61 peuvent être employés pour former le signal indicatif du moment de basculement, par exemple en tant que moyenne des deux signaux de mesure. Alternativement, il est possible d'employer un seul extensomètre 61 pour produire le signal indicatif du moment de basculement. De préférence, l'essieu arrière 4 est relié de manière oscillante au châssis 2 au moyen d'un pivot 66 d'axe longitudinal passant par une partie centrale 65 de l'essieu.

En particulier, le détecteur de basculement 11 comprend des moyens de traitement pour déterminer une vitesse de variation du signal relatif au moment de basculement par dérivation temporelle du signal relatif au moment de basculement déterminé par exemple par le ou les extensomètres 61.

En particulier, le vérin 8 actionne le déplacement du bras de manutention 6 sous la conduite d'un système de commande. Le système de commande comporte une unité de commande 10 et un organe d'actionnement 12 actionnable par un opérateur, qui sont schématiquement esquissés sur la figure 1. En particulier, l'organe d'actionnement 12 est relié à l'unité de commande par un ou des capteurs configurés pour fournir un signal de demande de vitesse à exécuter par le bras de manutention 6.

La demande de vitesse émise par l'organe d'actionnement 12 peut être excessive de sorte à entrainer une instabilité de la machine de manutention 1 par exemple la demande de vitesse peut impliquer une quantité de mouvement que la machine n'est pas en mesure d'absorber ou de dissiper sans risque de basculement. Pour éviter cela, l'unité de commande 10 peut mettre en oeuvre les procédés décrits aux figures 3 à 5 pour piloter le vérin 8 en fonction de la demande de vitesse de déplacement émise de l'organe d'actionnement 12 sans dépasser une consigne de vitesse maximale.

La figure 3 est une représentation schématique d'un procédé 300 de commande de la vitesse du bras de manutention 6 comportant les étapes suivantes :
étape 302 : acquisition de la demande de vitesse de déplacement à partir de l'organe d'actionnement 12,
étape 304 : détermination de la consigne de vitesse maximale,
étape 306 : comparaison de la demande de vitesse de déplacement et la consigne de vitesse maximale.

En réponse à la détermination que la demande de vitesse de déplacement est inférieure à la consigne de vitesse maximale, le procédé 300 comprend une étape 308 d'exécution du mouvement à une vitesse égale à la demande de vitesse de déplacement.

En réponse à la détermination que la demande de vitesse de déplacement est supérieure à la consigne de vitesse maximale, le procédé 300 comprend une étape 310 de pilotage du vérin 8 de sorte que la vitesse de déplacement du bras de manutention 6 ne dépasse pas la consigne de vitesse maximale. En particulier, à l'étape 310, le bras de manutention 6 est piloté par l'unité de commande 10 avec une vitesse de déplacement égale à la consigne de vitesse maximale.

L'étape 304 peut être réalisée selon le procédé 400 de la figure 4. En particulier, la détermination de la consigne de vitesse maximale comprend les étapes suivantes :
étape 404 : détermination de la vitesse de déplacement du bras de manutention 6, en particulier la vitesse de descente du bras de manutention 6,
étape 406 : détermination d'une vitesse de variation du signal relatif au moment de basculement mesuré par le détecteur de basculement 11,
étape 408 : détermination de la consigne de vitesse maximale en fonction d'une composante dynamique dépendante de la vitesse de déplacement du bras de manutention 6 et de la vitesse de variation du signal relatif au moment de basculement. La consigne de vitesse maximale peut être éventuellement déterminée en fonction en outre d'une composante statique.

Le procédé 400 comprend en outre en réponse à la détermination d'une vitesse de déplacement nulle à un instant initial, une étape 410 de détermination d'une vitesse maximale de départ en fonction d'une durée écoulée depuis l'instant initial et d'une évolution de l'accélération du bras de manutention 6.

Le procédé 400 comprend en outre :
une étape 412 de détermination de la valeur minimum parmi la consigne de vitesse maximale et la vitesse maximale de départ, et
une étape 414 d'affectation de la valeur minimum à la consigne de vitesse maximale. En d'autres termes, lorsque la consigne de vitesse maximale est supérieure à la vitesse maximale de départ, la valeur de la vitesse maximale de départ est affectée à la consigne de vitesse maximale. Ainsi, l'unité de commande 10 mettant en œuvre l'étape 304 pilote le bras de manutention 6 lorsqu'un mouvement initial est amorcé de sorte que la vitesse du bras de manutention ne dépasse pas la vitesse maximale de départ.

L'étape 408 de détermination de la consigne de vitesse maximale en fonction de la composante dynamique et de la composante statique peut être réalisée selon le procédé 500 de la figure 5. En particulier, le procédé 500 peut être réitéré pendant un déplacement du bras de manutention et les consignes de vitesse maximale déterminées à chaque itération sont avantageusement stockées dans une mémoire 501.

Le procédé 500 comprend les étapes suivantes :
étape 504 : détermination de la vitesse de déplacement du bras de manutention 6, en particulier la vitesse de descente du bras de manutention 6,
étape 506 : détermination d'une vitesse de variation du signal relatif au moment de basculement mesuré par le détecteur de basculement 11 ou les extensomètres 61,
une étape 510 : détermination d'un coefficient de risque dynamique en fonction de la vitesse de déplacement du bras de manutention 6 déterminé à l'étape 504 et de la vitesse de variation du signal relatif au moment de basculement déterminé à l'étape 506,
une étape 512 : détermination d'un coefficient de risque final en fonction d'un coefficient de risque statique minimal, d'un coefficient de risque statique maximal et du coefficient de risque dynamique déterminé à l'étape 510.

En particulier l'étape 512 peut consister à calculer le coefficient de risque final par l'équation suivante : ${R}_{f} = {Rs}_{min} + \left({Rs}_{max}-{Rs}_{min}\right) \times Rd / 100$ R_{f} étant le coefficient de risque final, Rsₘᵢₙ étant le coefficient de risque statique minimal, Rsₘₐₓ étant le coefficient de risque statique maximal et Rd étant le coefficient de risque dynamique.

En particulier, le facteur *Rsₘᵢₙ* représente la composante statique et le facteur (*Rsₘₐₓ* - *Rsₘᵢₙ*) × *Rd* / 100 représente la composante dynamique.

Le procédé 500 comprend en outre les étapes suivantes :
étape 514 : détermination d'une consigne de vitesse candidate à un instant courant en fonction du coefficient de risque final déterminé à l'étape 512,
étape 516 : détermination de la valeur maximale entre la consigne de vitesse candidate à l'instant courant de l'étape 514 et une consigne de vitesse maximale déterminée à un instant antérieur à l'instant courant et mémorisée dans la mémoire 501,
étape 518 : affectation de la consigne de vitesse candidate à la consigne de vitesse maximale mémorisée, si la consigne de vitesse maximale mémorisée antérieurement est inférieure à la consigne de vitesse candidate. Inversement, si la consigne de vitesse maximale mémorisée antérieurement est supérieure à la consigne de vitesse candidate, la consigne de vitesse maximale reste inchangée, la consigne de vitesse candidate est effacée et le procédé retourne à l'étape 514 à la période d'itération suivante..

Selon un mode de réalisation, le coefficient de risque dynamique est déterminé à l'étape 510 par consultation d'une table représentée sur la Fig. 6, où l'axe des abscisses 709 représente la vitesse de variation du signal relatif au moment de basculement et l'axe des ordonnées 701 représente un coefficient de risque dynamique Rd. Le coefficient de risque dynamique Rd varie, d'une part, en fonction d'un facteur représenté par une courbe 702 dépendant de la vitesse de variation du signal relatif au moment de basculement et d'autre part de la vitesse de descente du bras de manutention. La courbe 702 est croissante de sorte que le coefficient de risque dynamique Rd présente une évolution croissante lorsque la vitesse de variation du signal relatif au moment de basculement augmente pour une même valeur de la vitesse de descente du bras de manutention 6. De plus, le coefficient de risque dynamique présente une première valeur 704 et une deuxième valeur 710 pour une même valeur 706 de la vitesse de variation du signal relatif au moment de basculement et une première valeur 712, et une deuxième valeur 708 respectivement, de la vitesse de descente du bras de manutention. La première valeur 704 du coefficient de risque dynamique est inférieure à la deuxième valeur 710 du coefficient de risque dynamique et inversement la première valeur 712 de la vitesse de descente est supérieure à la deuxième valeur 708 de la vitesse de descente. En d'autres termes, le coefficient de risque dynamique augmente lorsque, pour une même vitesse de variation du signal relatif au moment de basculement, la vitesse de descente diminue.

La vitesse de variation du signal relatif au moment de basculement représente l'acquisition ou la perte d'instabilité de la machine de manutention lors du déplacement du bras de manutention 6. Lorsque la vitesse de variation du signal relatif au moment de basculement est faible, la machine de manutention bénéficie d'une perte de stabilité plus lente. Inversement, lorsque la vitesse de variation du signal relatif au moment de basculement est élevée, la perte de stabilité de la machine de manutention est plus rapide. Le coefficient de risque dynamique est d'autant plus important que la vitesse de déplacement qui occasionne cette perte de stabilité est faible. Une variation de vitesse du signal relatif au moment de basculement élevée alors que la vitesse de déplacement est faible implique une forte sensibilité de l'état de stabilité à l'angle d'inclinaison du bras de manutention. En conséquence, le coefficient de risque dynamique est plus important dans ce cas.

Selon un mode de réalisation, la consigne de vitesse maximale est déterminée à l'étape 514 par consultation d'une table représentée sur la Fig.7. La consigne de vitesse maximale représentée par la courbe 802 présente une évolution décroissante lorsque le coefficient de risque final 804 déterminé à l'étape 512 augmente.

Certains éléments représentés, notamment l'unité de commande, peuvent être réalisés sous différentes formes, de manière unitaire ou distribuée, au moyen de composants matériels et/ou logiciels. Des composants matériels utilisables sont les circuits intégrés spécifiques ASIC, les réseaux logiques programmables FPGA ou les microprocesseurs. Des composants logiciels peuvent être écrits dans différents langages de programmation, par exemple C, C++, Java ou VHDL. Cette liste n'est pas exhaustive.

Bien que l'invention ait été décrite en liaison avec plusieurs modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention.

Les procédés et systèmes décrits ci-dessus dans le cadre d'un chariot télescopique sont applicables à d'autres machines de manutention.

L'usage du verbe « comporter », « comprendre » ou « inclure » et de ses formes conjuguées n'exclut pas la présence d'autres éléments ou d'autres étapes que ceux énoncés dans une revendication.

Dans les revendications, tout signe de référence entre parenthèses ne saurait être interprété comme une limitation de la revendication.

## Revendications

1. Machine de manutention (1) comprenant :
un corps principal (2),
un bras de manutention (6) monté sur ledit corps principal et déplaçable en rotation autour d'un axe de rotation horizontal (7),
un actionneur (8) configuré pour dresser et abaisser ledit bras de manutention ; un organe d'actionnement (12) configuré pour émettre une demande de vitesse de déplacement du bras de manutention,
un détecteur de basculement (11) configuré pour produire un signal relatif à un moment de basculement appliqué au corps principal autour d'un axe de basculement de ladite machine de manutention,
un dispositif de détection de vitesse configuré pour déterminer une vitesse de déplacement du bras de manutention (6), et
une unité de commande (10) configurée pour recevoir les signaux du détecteur de basculement (11), de l'organe d'actionnement (12) et du dispositif de détection de vitesse et pour :
déterminer une consigne de vitesse maximale, et
**caractérisée en ce que**
lorsque la demande de vitesse de déplacement est supérieure à ladite consigne de vitesse maximale, piloter ledit actionneur (8) de manière que la vitesse de déplacement du bras de manutention (6) soit égale à la consigne de vitesse maximale, et **en ce que** l'unité de commande (10) est configurée pour déterminer la consigne de
vitesse maximale en fonction d'une vitesse de variation du signal relatif au moment de basculement et de la vitesse de déplacement du bras de manutention (6).

2. Machine selon la revendication 1, dans laquelle le dispositif de détection de vitesse comprend un capteur d'angle configuré pour déterminer un angle d'inclinaison du bras de manutention (6) par rapport au corps principal (2), et l'unité de commande (10) est configurée pour déterminer la consigne de vitesse maximale en fonction d'une composante statique et d'une composante dynamique, ladite composante dynamique étant déterminée en fonction de la vitesse de variation du signal relatif au moment de basculement et de la vitesse de déplacement du bras de manutention (6) .

3. Machine selon la revendication 1 ou 2, dans laquelle l'unité de commande (10) est configurée pour :
sélectionner la composante statique en fonction d'un coefficient de risque statique minimal, et
sélectionner la composante dynamique en fonction de l'écart entre le coefficient de risque statique minimal et un coefficient de risque statique maximal.

4. Machine selon l'une quelconque des revendications 2 à 3, dans laquelle l'unité de commande (10) est configurée pour déterminer un coefficient de risque dynamique en fonction de la vitesse de variation du signal relatif au moment de basculement et de la vitesse de déplacement du bras de manutention, ledit coefficient de risque dynamique ayant une première valeur correspondant à une première valeur de la vitesse de variation du signal relatif au moment de basculement et à une première valeur de la vitesse de déplacement du bras de manutention, et une deuxième valeur correspondant à une deuxième valeur de la vitesse de variation du signal relatif au moment de basculement et à la première valeur de la vitesse de déplacement du bras de manutention, et
dans laquelle la première valeur de la vitesse de variation du signal relatif au moment de basculement est inférieure à la deuxième valeur de la vitesse de variation du signal relatif au moment de basculement, et
dans laquelle la première valeur du coefficient de risque dynamique est inférieure à la deuxième valeur du coefficient de risque dynamique.

5. Machine selon la revendication 4, dans laquelle le coefficient de risque dynamique présente une troisième valeur correspondant à la première valeur de la vitesse de variation du signal relatif au moment de basculement et à une deuxième valeur de la vitesse de déplacement du bras de manutention, et
dans laquelle la première valeur de la vitesse de déplacement du bras de manutention est inférieure à la deuxième valeur de la vitesse de déplacement du bras de manutention, et
dans laquelle la troisième valeur du coefficient de risque dynamique est inférieure à la première valeur du coefficient de risque dynamique.

6. Machine selon la revendication 3 prise en combinaison avec l'une quelconque des revendications 4 et 5, dans laquelle la consigne de vitesse maximale est fonction d'un coefficient de risque final, et dans laquelle l'unité de commande est configurée pour déterminer le coefficient de risque final de sorte à vérifier l'équation suivante : ${R}_{f} = {Rs}_{min} + \left({Rs}_{max}-{Rs}_{min}\right) \times Rd / 100$
R_{f} étant le coefficient de risque final, Rsₘᵢₙ étant le coefficient de risque statique minimal, Rsₘₐₓ étant le coefficient de risque statique maximal et Rd étant le coefficient de risque dynamique, et
dans laquelle la consigne de vitesse maximale diminue lorsque le coefficient de risque final augmente.

7. Machine selon l'une quelconque des revendications 1 à 6, dans laquelle l'unité de commande (10) est configurée pour déterminer un instant initial de déplacement auquel la vitesse de déplacement est nulle, et une vitesse maximale de départ en fonction d'une durée écoulée depuis l'instant initial,
et dans laquelle l'unité de commande est configurée pour déterminer la consigne de vitesse maximale de manière qu'elle ne dépasse pas la vitesse maximale de départ.

8. Machine selon la revendication 7, dans laquelle la vitesse maximale de départ est calculée de manière que sa variation ne dépasse pas une accélération maximale prédéterminée.

9. Machine selon l'une quelconque des revendications 1 à 8, dans laquelle l'unité de commande (10) est configurée pour :
déterminer la consigne de vitesse maximale à une pluralité d'instants successifs, au cours d'un déplacement du bras de manutention, et
ignorer une consigne de vitesse maximale déterminée à un instant ultérieur qui est inférieure à la consigne de vitesse maximale déterminée à un instant antérieur de sorte que l'actionneur (8) soit piloté avec des consignes de vitesse maximale successives qui sont croissantes au cours du déplacement.

10. Machine selon l'une quelconque des revendications 1 à 9, dans laquelle le bras de manutention (6) présente une extrémité opposée audit axe de rotation horizontal et le corps principal (2) est monté sur des roues portées par des essieux, et
le détecteur de basculement comprend un extensomètre (61) agencé au niveau d'un essieu opposé à l'extrémité du bras de manutention (6),
et dans laquelle le signal relatif au moment de basculement est un signal relatif à une déformation de l'essieu opposé à l'extrémité du bras de manutention (6).

11. Machine selon l'une quelconque des revendications 1 à 10, dans laquelle la vitesse de déplacement est une vitesse de descente du bras de manutention (6).

12. Procédé (300) de commande d'une machine de manutention (1) comprenant un corps principal (2) et un bras de manutention (6) monté sur ledit corps principal (2) et déplaçable en rotation autour d'un axe de rotation horizontal (7) et un actionneur (8) pour dresser et abaisser le bras de manutention, ledit procédé (300) comprenant des étapes pour :
acquérir (302) une demande de vitesse de déplacement du bras de manutention en provenance d'un organe d'actionnement de la machine de manutention,
déterminer un signal relatif à un moment de basculement appliqué au corps principal autour d'un axe de basculement de ladite machine de manutention,
déterminer (304,400) une vitesse de déplacement du bras de manutention,
déterminer une consigne de vitesse maximale,
**caractérisé en ce que**
lorsque la demande de vitesse de déplacement est supérieure à ladite consigne de vitesse maximale, piloter (310) ledit actionneur (8) de manière que la vitesse de déplacement du bras de manutention ne dépasse pas la consigne de vitesse maximale, et **en ce que** ledit procédé comprenant en outre une étape pour déterminer la consigne de vitesse maximale en fonction d'une vitesse de variation du signal relatif au moment de basculement et de la vitesse de déplacement du bras de manutention.

## Patentansprüche

1. Handhabungsmaschine (1) umfassend:
einen Hauptkörper (2),
einen an dem Hauptkörper angebrachter Handhabungsarm (6), der um eine horizontale Drehachse (7) drehbar ist,
einen Aktuator (8), der so ausgelegt ist, dass er den Handhabungsarm anhebt und absenkt;
ein Betätigungsorgan (12), das so ausgelegt ist, dass es eine Anforderung für die Bewegungsgeschwindigkeit des Handhabungsarms ausgibt,
einen Kippsensor (11), der so ausgelegt ist, dass er ein Signal erzeugt, das sich auf ein Kippmoment bezieht, das auf den Hauptkörper um eine Kippachse der Handhabungsmaschine wirkt,
eine Geschwindigkeitserfassungsvorrichtung, die so konfiguriert ist, dass sie eine Bewegungsgeschwindigkeit des Handhabungsarms (6) ermittelt, und
eine Steuereinheit (10), die so konfiguriert ist, dass sie die Signale des Kippsensors (11), des Betätigungsorgans (12) und der Geschwindigkeitserfassungsvorrichtung empfängt und dazu dient:
einen maximalen Geschwindigkeitssollwert zu bestimmen, und
**dadurch gekennzeichnet, dass**, wenn die geforderte Bewegungsgeschwindigkeit größer ist als der genannte maximale Geschwindigkeitssollwert, der genannte Aktuator (8) so angesteuert wird, dass die Bewegungsgeschwindigkeit des Handhabungsarms (6) dem maximalen Geschwindigkeitssollwert entspricht, und
**dadurch gekennzeichnet, dass** die Steuereinheit (10) so konfiguriert ist, dass sie den maximalen Geschwindigkeitssollwert in Abhängigkeit von einer Variationsgeschwindigkeit des Signals bezüglich des Kippzeitpunkts und der Bewegungsgeschwindigkeit des Handhabungsarms (6) bestimmt.

2. Maschine gemäß Anspruch 1, wobei die Geschwindigkeitserfassungsvorrichtung einen Winkelsensor umfasst, der so ausgelegt ist, dass er einen Neigungswinkel des Handhabungsarms (6) relativ zum Hauptkörper (2) ermittelt, wobei die Steuereinheit (10) so konfiguriert ist, dass sie den maximalen Geschwindigkeitssollwert in Abhängigkeit von einer statischen Komponente und einer dynamischen Komponente bestimmt, wobei die dynamische Komponente in Abhängigkeit von der Variationsgeschwindigkeit des Signals bezüglich des Kippzeitpunkts und der Bewegungsgeschwindigkeit des Handhabungsarms (6) bestimmt wird.

3. Maschine gemäß Anspruch 1 oder 2, wobei die Steuereinheit (10) so konfiguriert ist, dass sie:
die statische Komponente in Abhängigkeit von einem minimalen statischen Risikokoeffizienten auswählt, die dynamische Komponente in Abhängigkeit von der Differenz zwischen dem minimalen statischen Risikokoeffizienten und einem maximalen statischen Risikokoeffizienten auswählt.

4. Maschine gemäß einem der Ansprüche 2 bis 3, wobei die Steuereinheit (10) so konfiguriert ist, dass sie einen dynamischen Risikokoeffizienten in Abhängigkeit von der Variationsgeschwindigkeit des Signals in Bezug auf den Kippzeitpunkt und der Bewegungsgeschwindigkeit des Handhabungsarms ermittelt, wobei der dynamische Risikokoeffizient einen ersten Wert, der einem ersten Wert der Variationsgeschwindigkeit des Signals bezüglich des Kippmoments und einem ersten Wert der Bewegungsgeschwindigkeit des Handhabungsarms entspricht, sowie einen zweiten Wert, der einem zweiten Wert der Variationsgeschwindigkeit des Signals bezüglich des Kippmoments und dem ersten Wert der Bewegungsgeschwindigkeit des Handhabungsarms entspricht, aufweist und
wobei der erste Wert der Variationsgeschwindigkeit des Signals bezüglich des Kippmoments kleiner ist als der zweite Wert der Variationsgeschwindigkeit des Signals bezüglich des Kippmoments, und
wobei der erste Wert des dynamischen Risikokoeffizienten kleiner ist als der zweite Wert des dynamischen Risikokoeffizienten.

5. Maschine gemäß Anspruch 4, wobei der dynamische Risikokoeffizient einen dritten Wert aufweist, der dem ersten Wert der Variationsgeschwindigkeit des Signals in Bezug auf den Kippmoment und einem zweiten Wert der Bewegungsgeschwindigkeit des Handhabungsarms entspricht, und
wobei der erste Wert der Bewegungsgeschwindigkeit des Handhabungsarms kleiner ist als der zweite Wert der Bewegungsgeschwindigkeit des Handhabungsarms, und
wobei der dritte Wert des dynamischen Risikokoeffizienten kleiner ist als der erste Wert des dynamischen Risikokoeffizienten.

6. Maschine gemäß Anspruch 3 in Kombination mit einem der Ansprüche 4 und 5,
wobei der maximale Drehzahlsollwert von einem endgültigen Risikokoeffizienten abhängt und wobei die Steuereinheit so konfiguriert ist, dass sie den endgültigen Risikokoeffizienten so bestimmt, dass die folgende Gleichung erfüllt ist: $Ry = Rsmin + \left(Rsmax-Rsmin\right) \times Rd / 100$
wobei Rf der endgültige Risikokoeffizient, wobei Rsmin der minimale statische Risikokoeffizient, Rsmax der maximale statische Risikokoeffizient und Rd der dynamische Risikokoeffizient ist, und wobei der maximale Geschwindigkeitssollwert abnimmt, wenn der endgültige Risikokoeffizient zunimmt.

7. Maschine gemäß einem der Ansprüche 1 bis 6, wobei die Steuereinheit (10) so konfiguriert ist, dass sie einen Anfangszeitpunkt der Bewegung bestimmt, zu dem die Bewegungsgeschwindigkeit null ist, und eine maximale Startgeschwindigkeit in Abhängigkeit von einer seit dem Anfangszeitpunkt verstrichenen Zeit, und
wobei die Steuereinheit so konfiguriert ist, dass sie den maximalen Geschwindigkeitssollwert so bestimmt, dass dieser die maximale Startgeschwindigkeit nicht überschreitet.

8. Maschine gemäß Anspruch 7, wobei die maximale Startgeschwindigkeit so berechnet wird, dass ihre Änderung eine vorgegebene maximale Beschleunigung nicht überschreitet.

9. Maschine gemäß einem der Ansprüche 1 bis 8, wobei die Steuereinheit (10) so konfiguriert ist, dass sie:
den maximalen Drehzahlsollwert zu einer Vielzahl aufeinanderfolgender Zeitpunkte während einer Bewegung des Handhabungsarms bestimmt und
einen zu einem späteren Zeitpunkt ermittelten maximalen Drehzahlsollwert, der niedriger ist als der zu einem früheren Zeitpunkt ermittelte maximale Drehzahlsollwert, ignoriert,
so dass der Aktuator (8) mit aufeinanderfolgenden maximalen Drehzahlsollwerten angesteuert wird, die im Verlauf der Fortbewegung ansteigen.

10. Maschine gemäß einem der Ansprüche 1 bis 9, wobei der Handhabungsarm (6) ein der horizontalen Drehachse gegenüberliegendes Ende aufweist und der Hauptkörper (2) auf Rädern montiert ist, die von Achsen getragen werden, und
der Kippsensor einen Dehnungsmessstreifen (61) umfasst, der an einer dem Ende des Handhabungsarms (6) gegenüberliegenden Achse angeordnet ist,
und wobei das Signal bezüglich des Kippmoments ein Signal bezüglich einer Verformung der dem Ende des Handhabungsarms (6) gegenüberliegenden Achse ist.

11. Maschine gemäß einem der Ansprüche 1 bis 10, wobei die Bewegungsgeschwindigkeit eine Absenkgeschwindigkeit des Handhabungsarms (6) ist.

12. Verfahren (300) zur Steuerung einer Handhabungsmaschine (1), die einen Hauptkörper (2) und einen an diesem Hauptkörper (2) angebrachten Handhabungsarm (6), der um eine horizontale Drehachse (7) drehbar ist, sowie einen Aktuator (8) zum Anheben und Absenken des Handhabungsarms umfasst, wobei das Verfahren (300) folgende Schritte umfasst:
Erhalten (302) einer Bewegungsgeschwindigkeitsanforderung für den Handhabungsarm von einer Betätigungseinrichtung der Handhabungsmaschine,
Bestimmen eines Signals bezüglich eines Kippmoments, das auf den Hauptkörper um eine Kippachse der Handhabungsmaschine wirkt,
Ermitteln (304, 400) einer Bewegungsgeschwindigkeit des Handhabungsarms,
Ermitteln eines maximalen Geschwindigkeitssollwerts, **dadurch gekennzeichnet, dass**, wenn die Bewegungsgeschwindigkeitsanforderung größer ist als der genannte maximale Geschwindigkeitssollwert, der Aktuator (8) so angesteuert (310) wird, dass die Bewegungsgeschwindigkeit des Handhabungsarms den maximalen Geschwindigkeitssollwert nicht überschreitet,
wobei das Verfahren weiterhin einen Schritt umfasst, um den maximalen Geschwindigkeitssollwert in Abhängigkeit von einer Variationsgeschwindigkeit des Signals in Bezug auf den Kippmoment und der Bewegungsgeschwindigkeit des Handhabungsarms zu bestimmen.

## Claims

1. A handling machine (1) comprising:
a main body (2),
a handling arm (6) that is mounted on said main body and is rotatable about a horizontal axis of rotation (7),
an actuator (8) configured to raise and lower said handling arm,
an actuating member (12) configured to output a request for a speed of movement of the handling arm,
a tilt detector (11) configured to produce a signal relating to a tilting moment applied to the main body about a tilting axis of said handling machine,
a speed detection device configured to determine a speed of movement of the handling arm (6), and
a control unit (10) configured to receive the signals from the tilt detector (11), from the actuating member (12) and from the speed detection device, and:
to determine a maximum speed setpoint, and
**characterized in that** when the speed of movement request is higher than said maximum speed setpoint, to control said actuator (8) such that the speed of movement of the handling arm (6) is equal to the maximum speed setpoint,
and **in that** the control unit (10) is configured to determine the maximum speed setpoint depending on a speed of variation in the signal relating to the tilting moment and the speed of movement of the handling arm (6).

2. The machine as claimed in claim 1, wherein the speed detection device comprises an angle sensor configured to determine an angle of inclination of the handling arm (6) with respect to the main body (2), and the control unit (10) is configured to determine the maximum speed setpoint depending on a static component and a dynamic component, said dynamic component being determined depending on the speed of variation in the signal relating to the tilting moment and the speed of movement of the handling arm (6).

3. The machine as claimed in claim 1 or 2, wherein the control unit (10) is configured:
to select the static component depending on a minimum static risk coefficient, and
to select the dynamic component depending on the difference between the minimum static risk coefficient and a maximum static risk coefficient.

4. The machine as claimed in any one of claims 2 to 3, wherein the control unit (10) is configured to determine a dynamic risk coefficient depending on the speed of variation in the signal relating to the tilting moment and on the speed of movement of the handling arm, said dynamic risk coefficient having a first value corresponding to a first value of the speed of variation in the signal relating to the tilting moment and to a first value of the speed of movement of the handling arm, and a second value corresponding to a second value of the speed of variation in the signal relating to the tilting moment and to the first value of the speed of movement of the handling arm, and
wherein the first value of the speed of variation in the signal relating to the tilting moment is lower than the second value of the speed of variation in the signal relating to the tilting moment, and
wherein the first value of the dynamic risk coefficient is lower than the second value of the dynamic risk coefficient.

5. The machine as claimed in claim 4, wherein the dynamic risk coefficient has a third value corresponding to the first value of the speed of variation in the signal relating to the tilting moment and to a second value of the speed of movement of the handling arm, and
wherein the first value of the speed of movement of the handling arm is lower than the second value of the speed of movement of the handling arm, and wherein the third value of the dynamic risk coefficient is lower than the first value of the dynamic risk coefficient.

6. The machine as claimed in claim 3 in combination with either of claims 4 and 5, wherein the maximum speed setpoint depends on a final risk coefficient, and wherein the control unit is configured to determine the final risk coefficient so as to satisfy the following equation: ${R}_{f} = {Rs}_{min} + \left({Rs}_{max}-{Rs}_{min}\right) \times Rd / 100$
R_{f} being the final risk coefficient, Rsₘᵢₙ being the minimum static risk coefficient, Rsₘₐₓ being the maximum static risk coefficient and Rd being the dynamic risk coefficient, and
wherein the maximum speed setpoint decreases when the final risk coefficient increases.

7. The machine as claimed in any one of claims 1 to 6, wherein the control unit (10) is configured to determine an initial time of movement at which the speed of movement is zero, and a maximum starting speed depending on a time that has passed since the initial time,
and wherein the control unit is configured to determine the maximum speed setpoint such that it does not exceed the maximum starting speed.

8. The machine as claimed in claim 7, wherein the maximum starting speed is calculated such that its variation does not exceed a predetermined maximum acceleration.

9. The machine as claimed in any one of claims 1 to 8, wherein the control unit (10) is configured:
to determine the maximum speed setpoint at a plurality of successive times, during a movement of the handling arm, and
to ignore a maximum speed setpoint determined at a later time which is lower than the maximum speed setpoint determined at an earlier time such that the actuator (8) is controlled with successive maximum speed setpoints which increase during the movement.

10. The machine as claimed in any one of claims 1 to 9, wherein the handling arm (6) has an end opposite to said horizontal axis of rotation and the main body (2) is mounted on wheels carried by axles, and
the tilt detector comprises an extensometer (61) arranged on an axle opposite the end of the handling arm (6),
and wherein the signal relating to the tilting moment is a signal relating to a deformation of the axle opposite the end of the handling arm (6).

11. The machine as claimed in any one of claims 1 to 10, wherein the speed of movement is a lowering speed of the handling arm (6).

12. A method (300) for controlling a handling machine (1) comprising a main body (2) and a handling arm (6) that is mounted on said main body (2) and is rotatable about a horizontal axis of rotation (7) and an actuator (8) for raising and lowering the handling arm, said method (300) comprising steps for:
acquiring (302) a request for a speed of movement of the handling arm coming from an actuating member of the handling machine,
determining a signal relating to a tilting moment applied to the main body about a tilting axis of said handling machine,
determining (304, 400) a speed of movement of the handling arm,
determining a maximum speed setpoint,
**characterized in that** when the speed of movement request is higher than said maximum speed setpoint, controlling (310) said actuator (8) such that the speed of movement of the handling arm does not exceed the maximum speed setpoint,
and **in that** said method also comprising a step for determining a maximum speed setpoint depending on a speed of variation in the signal relating to the tilting moment and the speed of movement of the handling arm.
